# DEMANDE DE BREVET EUROPEEN

(11) **EP 2 316 623 A1**
(43) Date de publication de la demande: **04.05.2011**
(21) Numéro de dépôt: 10306199.0
(22) Date de dépôt: 02.11.2010
(51) Int. Cl.: B26F 3/00, B27B 5/06, B27B 31/08

(54) **Gestion de la decoupe de panneaux pour la conception de parois d'elements de cuisine**

(30) Priorité: 02.11.2009 FR 0957725
(71) Demandeur: SALM SAS, 68660 Liepvre (FR)
(72) Inventeur: Offner, Olivier, F-67730, LA VANCELLE (FR)
(74) Mandataire: Rhein, Alain

(57) **Abrégé**

L'invention concerne un procédé de gestion en fonction des commandes d'une chaîne de découpe de panneaux pour la conception de parois d'éléments de cuisine, dans lequel on détermine automatiquement un cycle de fabrication programmé correspondant à au moins un premier et un second panneaux (P et P') à découper en fonction d'au moins une première et une seconde commandes (100 et 101). L'invention concerne aussi le dispositif de mise en oeuvre d'un tel procédé.

## Description

L'invention concerne un procédé de découpe de panneaux pour la conception de parois destinées à la conception de mobilier.

L'invention trouvera une application préférentielle, mais aucunement limitative, dans la gestion et l'optimisation du rendement d'une chaîne de découpe de panneaux de bois.

La présente invention entre dans le domaine plus particulier de la découpe de panneaux de bois en vue de réaliser des parois d'éléments de cuisine.

Une cuisine est composée d'une pluralité d'éléments lesquels peuvent emprunter différentes dimensions que ce soit en largeur, hauteur ou profondeur. Ces éléments de cuisine sont conçus à partir de panneaux en bois ou à base de bois et dans une très grande variété de couleurs ou de revêtements. Plus le choix d'un fabricant est important, plus il est en mesure de satisfaire les exigences de ses clients.

Pour l'heure, de nombreux fabricants réalisent la fabrication d'une cuisine à réception d'une commande d'un client. Cette fabrication s'effectue généralement sur stock. Autrement dit, le fabricant conçoit et stocke une multitude de parois découpées dans des panneaux élémentaires présentant les caractéristiques souhaitées, par exemple dans la gamme de coloris proposés. A réception de la commande les parois des éléments de cuisine à réaliser sont prélevées du stock et assemblées.

On comprend, dans ces conditions, que le fabricant doit disposer d'un vaste espace de stockage représentant, bien évidemment, un coût important. Sans compter le fait que les cuisines subissent les effets de la mode. Le stock ainsi constitué, pour les éléments d'une cuisine d'une couleur passée de mode, a du mal à être écoulé et représente une perte d'argent non négligeable.

Par ailleurs, au travers de cet effet de mode le fabricant peut facilement tomber en rupture de stock du coloris au goût du jour et donc être inapte à satisfaire dans un délai raisonnable la commande d'un client.

Il convient encore de remarquer que la découpe de panneaux en bois ou à base de bois se fait actuellement par sciage. Ainsi, les panneaux sont habituellement débités, une première fois, dans le sens de la largeur ou de la longueur par une première machine de coupe. Les morceaux de panneaux qui en résultent sont acheminés vers une seconde machine de coupe, pour la conception des parois aux dimensions désirées.

Une autre solution connue, mais moins répandue pour la découpe du bois, consiste à découper les panneaux sous l'action d'un jet d'eau haute pression. Un exemple d'un tel poste de découpe à jet d'eau est décrit dans le document EP 0 983 827.

De plus, ces panneaux peuvent être encore acheminés vers d'autres machines pour des opérations d'usinage, telles que la réalisation d'un trou ou d'encoches.

En conséquence, une multitude de postes de travail pour la réalisation de ces opérations sont nécessaires. Une solution existe, au travers du document US 5 269 211, décrivant un unique poste permettant la découpe d'un seul panneau en plusieurs éléments identiques. Toutefois, un tel dispositif assure une multiplication de tâches de découpe identiques, sans pouvoir tenir compte de découpes différentes de plusieurs éléments distincts.

Si les solutions existantes permettent de diminuer les postes et le temps de découpe, elles n'assurent pas une gestion optimale des commandes, du temps de fabrication et du stock.

La présente invention se propose de résoudre ce problème de l'état de la technique au travers d'un procédé de gestion en fonction des commandes d'une chaîne de découpe de panneaux pour la conception de parois d'éléments de cuisine.

Un tel procédé permet de réaliser cette découpe et cette fabrication des parois en « flot tendu », à savoir à l'instant même où la commande d'un client entre en fabrication, donc sans stockage superflu des parois déjà découpées et sans pour autant allonger le temps de fabrication et, donc, le délai d'attente du client de cette cuisine.

En somme, l'invention vise l'optimisation et la rationalisation d'une chaîne de production de parois de mobilier en fonction des commandes passées, en particulier au niveau de la découpe des panneaux destinés à constituer lesdites parois.

Pour ce faire, un tel procédé consiste à on détermine automatiquement un cycle de fabrication programmé correspondant à au moins un premier et un second panneaux à découper en fonction d'au moins une première et une seconde commandes.

Selon un mode particulier de réalisation, ledit cycle de fabrication programmé est déterminé par rapport à une unité de temps de fabrication.

Avantageusement, ladite première commande comprend au moins une première paroi et au moins une seconde paroi, ladite seconde commande comprend au moins une première paroi, et en ce qu'il consiste à commander la découpe de ladite première paroi de la première commande et de ladite première paroi de la seconde commande au sein dudit premier panneau, puis à commander la découpe de ladite seconde paroi de la première commande au sein dudit second panneau.

De préférence, ladite seconde commande comprend au moins une seconde paroi et en ce qu'il consiste à commander la découpe de ladite seconde paroi de ladite première commande et de ladite seconde paroi de ladite seconde commande au sein dudit second panneau.

Ainsi, à partir de plusieurs commandes passées, et les parois constituant chacune desdites commandes, le procédé selon l'invention est à même de déterminer un cycle de production programmé et permet de choisir quels panneaux envoyer vers la chaîne de production, en particulier le poste de découpe. De plus, l'invention prévoit de découper chaque panneau en fonction de l'intégralité des commandes, de manière globale, à savoir en optimisant la coupe de plusieurs parois d'une même commande et de commandes distinctes au sein d'un même panneau. En d'autres termes, l'invention n'effectue plus les réalisations successives des commandes, mais permet leur enchevêtrement, optimisant le temps de fabrication.

L'invention concerne aussi un dispositif pour la mise en oeuvre du procédé de gestion selon l'invention.

Un tel dispositif comporte une table de découpe de panneau et se caractérise par le fait qu'il comporte une unité de gestion de son fonctionnement apte à déterminer un cycle de fabrication programmé selon le procédé selon l'invention.

D'autres caractéristiques et avantages de l'invention ressortiront de la description détaillée qui va suivre des modes de réalisation non limitatifs de l'invention, en référence aux figures annexée :
la figure 1 représente, de façon schématisée et de dessus le dispositif selon l'invention ;
la figure 2 représente, de façon schématisé et en coupe la table de découpe avec le bac de récupération ; et
la figure 3 représente une modélisation d'un exemple de mise en oeuvre du procédé selon l'invention.

L'invention entre dans le domaine de la conception d'éléments de mobilier, et en particulier la fabrication des parois de d'éléments de cuisine.

L'invention convient tout particulièrement à la réalisation des parois de fond d'un élément de cuisine, souvent réalisées à base de fibres de bois pressées et comportant une épaisseur moindre que les parois latérales, de dessus, de dessous ou frontales.

L'invention concerne un dispositif de mise en oeuvre du procédé selon l'invention.

Tel que visible sur la figure 1, un tel dispositif 1 de découpe comporte une table de découpe 2 se présentant sous la forme d'une surface de réception 20 aux dimensions adaptées aux panneaux en bois ou à base de bois à découper.

Cette table 2 comporte des moyens de commande en translation longitudinale 21 permettant plus précisément de déplacer, dans une direction longitudinale de découpe, un panneau 3 posé sur cette table 2.

De plus, ladite table 2 comporte, par conséquent, un bâti support 22 sur lequel sont montés des moyens de guidage d'un chariot 23 à même d'assurer la prise en charge d'un panneau pour son déplacement dans cette direction longitudinale de découpe, ce chariot 23 et ses moyens d'entraînement motorisés définissant substantiellement lesdits moyens de commande 21. A ce propos, ce chariot 23 est avantageusement équipé de moyens de préhension et de serrage dudit panneau 3 pour assurer son maintien pendant les phases de déplacement et de découpe. De tels moyens de préhension et de serrage peuvent adopter différentes forme de réalisation, notamment, celle de pinces de serrage à commande pneumatique ou hydraulique. On peut encore imaginer que ce maintien des panneaux 3 intervienne par dépression.

Lesdits moyens de commande 21 sont conçus aptes à être réglables en vitesse et en déplacement pour permettre leur ajustement au travail de découpe des panneaux 3.

Le dispositif de découpe 1 comporte encore, une tête de découpe à jet d'eau 4 montée en déplacement transversal au dessus de ladite table de découpe 2 au droit d'une fente de passage de jet d'eau ménagée dans cette dernière. Selon un mode de réalisation avantageux, cette tête de découpe 4 est montée mobile au moins en translation sur une poutre 41 s'étendant transversalement au dessus de la table de découpe 2. Elle est là encore soumise à des moyens d'entraînement motorisés pour assurer de manière automatisée son déplacement le long de cette poutre support 41.

Cette tête de découpe à jet d'eau effectue une coupe précise, propre, autrement dit ne nécessitant pas d'opérations de nettoyage secondaires. Elle est également sans contact, c'est-à-dire que la tête de découpe 4 n'entre pas en contact avec le panneau 3 et n'entraîne donc pas de déformation sur ce dernier.

De plus, dans le cadre environnemental actuel une tête de découpe à jet d'eau 4 est avantageuse en ce sens qu'elle ne produit ni vapeur, ni poussière et ni fumée.

La découpe à jet d'eau permet également sur une même table 2 de débiter dans un panneau 3 des parois ayant des formes et/ou des tailles différentes, ceci sans reprendre ou retourner ledit panneau 3.

Ledit dispositif 1 peut comporter plusieurs têtes de découpe à jet d'eau 4 le long de la poutre 41 permettant d'effectuer plusieurs découpes de parois dans un même temps.

Cette tête de découpe 4 est montée au droit d'une fente de passage de jet d'eau ménagée dans la table de découpe 2. Cette fente permet le passage du jet d'eau lors de la découpe et, ainsi, de récupérer cette eau, par ailleurs chargée en particules de bois, par un système de filtration 24 en vue de sa réutilisation. Une telle fente évite en particulier le découpage de la table 2 elle-même.

Sous cette fente de passage du jet d'eau, le dispositif de découpe 1 comporte un bac de récupération 25 conçu apte à concevoir une piscine permettant d'accueillir et d'amortir le jet d'eau et son énergie de manière à canaliser ce dernier pour l'empêcher de remonter et de venir en contact avec l'élément découpé.

Si les moyens de commande 21 et la tête de découpe à jet d'eau 4 peuvent par des déplacements individuels, générer, selon le cas, une découpe longitudinale ou une découpe transversale, il est encore possible de générer un déplacement combiné de l'un et l'autre, par exemple pour une découpe en biais ou la réalisation d'une encoche ou d'un trou dans la paroi à concevoir.

On notera, une nouvelle fois, que dans le cadre de l'état de la technique employant des scies, de tels trous ne pouvaient être conçus que sur un poste de travail différent.

Dans le mode de réalisation visible sur la figure 1, le dispositif 1 comporte une zone de stockage 5 à proximité de la table de découpe 2. D'ailleurs ces panneaux 3 sont prélevés depuis cette zone de stockage 5 et apportés sur la table de découpe 2 par des moyens de manutention 6 que comporte le dispositif 1.

ces moyens de manutention 6 sont prévus pour déposer un panneau 3 sur la table 2 en vue de sa prise en charge par lesdits moyens de maintien et de serrage dont est équipé le chariot 23 correspondant aux moyens de commande en translation 21 pour s'assurer, ainsi du bon positionnement de ce panneau 3 sur ladite table de découpe 2.

Pour en revenir à la zone de stockage 5, celle-ci est préférentiellement située, par rapport à la direction longitudinale de découpe, en amont de la table de découpe 2, mais peut aussi se trouver à tout autre endroit sur le site de production, voire à un étage supérieur ou inférieur communiquant avec le local abritant le dispositif de découpe 1.

Cette zone de stockage 5 est constituée par un rack 51 qui comporte des compartiments 52 de rangement et de stockage de panneaux 3 répartis en une ou plusieurs rangées horizontales et/ou une ou plusieurs colonnes verticales. Dans chaque compartiment 52 sont donc entreposés des panneaux 3 d'un seul coloris.

Tout particulièrement, le rack 51 comporte, ainsi, de part et d'autre d'un plan médian longitudinal, des compartiments 52 de rangement de panneaux répartis en une ou plusieurs rangées horizontales et/ou colonnes verticales.

Quant aux moyens de manutention 6, ils comportent un robot ou un bras manipulateur conçu apte à se déplacer au devant de ces compartiments 52. Plus particulièrement celui-ci peut se déplacer le long d'un rail 61 ou similaire s'étendant sensiblement dans le plan médian longitudinal du rack 51 pour prélever depuis ce dernier un panneau 3 de la couleur en fonction de la commande du client à réaliser et le déposer sur la table de découpe 2.

A chaque fois que l'on désire réaliser une paroi on va donc chercher en amont dans la zone de stockage 5 un panneau 3 de la bonne couleur et on vient le déposer à l'aide d'un robot manipulateur sur la table de découpe 2 où il est découpé par une tête de découpe à jet d'eau 4.

Selon un mode de réalisation, le dispositif 1 comporte en aval de la table de découpe 2 une zone d'évacuation 7 au niveau de laquelle sont repoussées les parois découpées par des moyens adaptés. De tels moyens peuvent être définis par le chariot 23 lui-même, conçu apte à repousser et relâcher les parois découpées au niveau de la table de découpe, soit par des moyens de manutention auxiliaires aptes à prélever ces parois pour les déposer sur la dite zone d'évacuation 7. Celle-ci est définie par un plan de travail 70, droit ou incliné. Les parois sont donc en mesure d'être présentées à un opérateur ou à des moyens de manipulation adaptés pour leur traitement ultérieur.

Selon l'invention, le dispositif 1 comporte avantageusement une unité de gestion 8 de son fonctionnement. C'est cette unité de gestion 8 qui permet la mise en oeuvre du procédé selon l'invention.

Ainsi, cette unité de gestion comporte au moins une mémoire pour le stockage d'informations relatives à un cycle de fabrication.

En particulier, ce cycle de fabrication peut correspondre à un ou plusieurs panneaux 3 à découper en fonction d'un ou plusieurs éléments de cuisine correspondant à une ou plusieurs commandes clients à réaliser par rapport à une unité de temps de fabrication, en l'occurrence, sur une journée de production. Cette mémoire contient encore avantageusement les informations sur l'emplacement de chaque coloris des panneaux 3 dans les compartiments 52 du rack de stockage 51.

Ainsi, l'unité de gestion 8 est définie apte à contrôler, par l'intermédiaire de moyens adaptés, tels que capteurs ou autres, les moyens de commande 21 en translation longitudinale d'un panneau 3, plus particulièrement les moyens d'entraînement du chariot 23, mais aussi les moyens d'entraînement de la tête de découpe ou encore les différents moyens de manutention.

Tout particulièrement, cette unité de gestion 8 est conçue apte à commander les moyens de manutention 6 pour le prélèvement et/ou le rangement d'un panneau 3 depuis la zone de stockage 5, en fonction d'un cycle de fabrication programmé. Elle intervient ensuite sur les déplacements du chariot 23 de la table 2 ou encore sur les déplacements de la tête de découpe 4 en vu de débiter les parois en fonction de ce cycle de fabrication en mémoire ou programmé. Puis, elle assure l'évacuation de ces parois découpées sur la zone d'évacuation 7, selon le cas, par une commande adaptée du chariot 23 ou de moyens de manutention auxiliaires.

Avantageusement, cette unité de gestion 8 peut optimiser le temps de fabrication en limitant les temps morts entre la découpe des différents panneaux. En particulier, au travers desdits moyens de manutention 6 elle peut assurer la préparation, en fonction dudit cycle de fabrication, du prochain panneau 3 à découper. Notamment, au travers de ces moyens de manutention 6 et sous l'impulsion de cette unité de gestion 8, ce panneau 3 suivant peut être déposé dans une position d'attente sur la table de découpe 2, d'où il sera en mesure d'être pris en charge par le chariot 23, au cours du cycle de découpe suivant.

Comme évoqué plus haut, un cycle de fabrication peut correspondre à un nombre de commandes clients défini à fabriquer dans une journée, à savoir un ou plusieurs panneaux 3 à découper en fonction d'un ou plusieurs éléments de cuisine correspondant à une ou plusieurs commandes clients à réaliser par rapport à une unité de temps de fabrication, en l'occurrence, sur une journée de production.

Au travers de la mémoire de l'unité de gestion 8, le procédé selon l'invention peut gérer plusieurs commandes en même temps. En particulier, ladite mémoire est définie apte à commander de découper dans un panneau 3 d'un coloris déterminé, des parois correspondant à des commandes différentes du cycle de fabrication en mémoire.

La figure 3 représente une vue schématisée d'un exemple de mise en oeuvre du procédé selon l'invention.

Une première commande 100 et une seconde commande 101 sont retenues pour la fabrication, en fonction des panneaux à découper disponibles en stock. A titre d'exemple, chaque commande 100 et 101 correspond à un meuble constitué de plusieurs éléments : deux parois latérales, deux parois supérieure et inférieur ainsi qu'un fond. Chacun desdits éléments doit donc être découpé au sein d'un panneau.

Comme visible sur la figure, lesdits éléments présentent des caractéristiques distinctes, représentées par des couleurs différentes. On constate que les parois latérales de la première commande 100 correspondent au même matériau que les parois latérales, supérieure et inférieure de la seconde commande 101. Par conséquent, elles peuvent être réalisées dans un même premier panneau P (grisé).

Il en va de même pour les parois supérieure et inférieure ainsi que le fond de la première commande 100 au regard du fond de la seconde commande 101, qui peuvent être réalisées dans un seul second panneau P' aux caractéristiques différentes (blanc).

Dès lors, le procédé selon l'invention permet d'enchevêtrer les deux commandes 100 et 101, en particulier en ordonnant l'ordre de découpe des différents éléments la constituant, de manière à optimiser la découpe de chaque panneau P et P'.

Selon un mode particulier de réalisation, le procédé selon l'invention consiste à partir, d'une part, d'une première 100 commande comprenant au moins une première paroi A et au moins une seconde paroi B et, d'autre part, d'une seconde commande 101 comprenant au moins une première paroi A', à commander la découpe de ladite première paroi A et de ladite première paroi A' au sein d'un premier panneau P, puis à commander la découpe de ladite seconde paroi B au sein d'un second panneau P'.

De manière particulière, ladite seconde commande 101 peut comprendre au moins une seconde paroi B' et le procédé selon l'invention consiste à commander la découpe de ladite seconde paroi B et de ladite seconde paroi B' au sein dudit second panneau P'.

Selon le mode de réalisation visible sur la figure 1, ladite première paroi A de la première commande 100 peut correspondre à l'une des parois latérales, tandis que la seconde paroi B peut correspondre au fond. De même, ladite première paroi A' de la seconde commande 101 peut correspondre à l'une des parois latérales, tandis que la seconde paroi B' peut correspondre au fond.

Dans un exemple plus concret, dans un cycle de fabrication si l'unité de gestion 8 s'aperçoit qu'il est nécessaire de découper deux parois blanches, une paroi noire et trois parois rouges pour une première commande et que pour satisfaire une seconde commande il faut uniquement trois parois blanches, et deux parois noires, alors elle est capable, lorsqu'elle va faire découper les parois blanches de la première commande, d'ordonner de découper en même temps et sur le même panneau 3, les trois parois blanches de la seconde commande, pour autant que ces découpes soient possibles d'être réalisées sur ledit panneau 3. Il en est de même avec les parois noires.

Ainsi l'unité de gestion 8 peut commander la fabrication des différentes parois des différentes commandes en même temps, en ayant toujours en fil rouge l'optimisation du fonctionnement de la chaîne de découpe, en particulier du dispositif 1.

L'unité de gestion 8 peut également avoir en mémoire l'état de son stock et assurer une fabrication en conséquence. Ainsi, l'absence dans son stock de panneaux d'un coloris déterminé ne bloque pas la production, l'unité de gestion 8 assurant la découpe des parois des autres coloris du cycle de fabrication. Préférentiellement, elle est conçue apte à émettre une alerte pour le réapprovisionnement de son stock.

Bien évidemment le contenu de la mémoire peut ne pas se limiter à un seul cycle de fabrication. En particulier, il peut être recherché une optimisation de la découpe des panneaux 3 au travers de la connaissance de plusieurs cycles se suivant. Ainsi, il est par exemple possible de débiter dans son intégralité et de manière optimisée un panneau 3 d'un coloris donné, évitant une reprise ultérieure d'une chute de panneau 3. L'unité de gestion 8 est encore conçue apte à optimiser le plan de découpe des panneaux 3 par rapport aux dimensions des parois à réaliser dans un cycle de fabrication.

Cette méthodologie peut s'appliquer sur un nombre plus important de commandes et plus de parois à réaliser pour chacune d'entre elles, optimisant l'ordre de passage de chaque paroi pour optimiser le temps de découpe en fonction de l'approvisionnement de la chaîne de production. Cet ordonnancement, associé aux contraintes de stockage et d'approvisionnement des panneaux à découper permet de créer un cycle de fabrication programmé.

Ce procédé peut être complété par une étape additionnelle où, après la découpe d'un panneau, on identifie les parois découpées par rapport au cycle de fabrication et on procède au repérage desdites parois par rapport à ce cycle de fabrication en vue d'un traitement ultérieur.

Avantageusement, notamment en raison de cette méthode d'association de découpe des parois de plusieurs commandes différentes sur un même panneau 3, l'invention, en particulier le dispositif de découpe 1, comprend encore des moyens de repérage et d'attribution 81 à une commande d'une paroi découpée et acheminée au niveau de la zone d'évacuation 7, avantageusement ces moyens 81 étant, là encore conçus aptes à être contrôlés par l'unité de gestion 8.

Dans un premier mode de réalisation, notamment en vue d'un traitement manuel des parois en aval du dispositif de découpe 1, ces moyens de repérage et d'attribution sont constitués par un écran 82 d'affichage sur lequel l'unité de gestion 8 est conçue apte à afficher et à identifier les parois selon leur disposition sur la zone d'évacuation 7. En effet, ayant avantageusement généré de manière optimisée le plan de découpe du panneau 3 et gérant les moyens venant repousser les parois découpée sur la zone d'évacuation 7, ladite unité de gestion 8 est en mesure, non seulement de savoir où se trouve une paroi et à quelle commande elle correspond, donc d'afficher sur un écran adapté toutes les informations nécessaires pour le retraitement de ces parois en aval.

D'une manière avantageuse ces moyens de repérages 81 permettent donc de faciliter le travail de l'opérateur venant ranger ces parois, notamment en les classant dans des compartiments adaptés sur un chariot.

A titre d'exemple, sur un tel chariot, les compartiments peuvent être identifiés par rapport à un numéro de commande d'un cycle de fabrication. Sur l'écran à disposition de l'opérateur, l'unité de gestion peut attribuer à une paroi donnée un numéro correspondant à une commande donnée. Il suffit donc à l'opérateur de glisser dans le compartiment portant le même numéro la paroi en question.

Selon un mode de réalisation préféré de l'invention, les moyens d'attribution comportent encore des moyens d'impression d'une étiquette pour chaque paroi découpée. Ces étiquettes comportent, par exemple le numéro de la paroi, le numéro de la commande dont elle relève, voire un code barre permettant une vérification rapide par des moyens de lecture adaptés.

Selon un autre mode de réalisation, les moyens de repérage et d'attribution se présentent sous forme de données numérique pour leur retransmission à des moyens de manutention robotisés pour assurer le classement, dans les mêmes conditions évoquées ci-dessus, dans les compartiments d'un chariot ou autre.

Selon un mode d'exécution préféré de l'invention le dispositif 1 comporte sur un coté latéral de la table de découpe 2 un passage d'introduction manuelle de panneau 3. Ce passage permet à tout moment du cycle de fabrication de répondre à des exigences particulières ou spéciales d'une commande d'un client.

Ainsi, le procédé selon l'invention, et son dispositif de mise en oeuvre, permettent d'optimiser l'approvisionnement et la fabrication au niveau d'une chaîne de découpe d'éléments de mobilier, notamment de cuisine, en fonction des commandes, mais aussi par rapport au stock de panneaux à découper.

Les avantages qui découlent de la présente invention consistent en ce qu'il est possible, pour un fabricant de parois d'éléments de cuisine, de fabriquer ces parois en « juste à temps », en « flux tendu » et sans stock des parois réalisées, sans pour autant rallonger le délai de livraison de cette cuisine.

## Revendications

1. Procédé de gestion en fonction des commandes d'une chaîne de découpe de panneaux pour la conception de parois d'éléments de cuisine, dans lequel on détermine automatiquement un cycle de fabrication programmé correspondant à au moins un premier et un second panneaux (P et P') à découper en fonction d'au moins une première et une seconde commandes (100 et 101).

2. Procédé selon la revendication 1, **caractérisé en ce que** ledit cycle de fabrication programmé est déterminé par rapport à une unité de temps de fabrication.

3. Procédé selon l'une quelconque des revendications 1 ou 2, **caractérisé en ce que** ladite première commande (100) comprend au moins une première paroi (A) et au moins une seconde paroi (B), ladite seconde commande (101) comprend au moins une première paroi (A'), et **en ce qu'**il consiste à commander la découpe de ladite première paroi (A) de la première commande (100) et de ladite première paroi (A') de la seconde commande (101) au sein dudit premier panneau (P), puis à commander la découpe de ladite seconde paroi (B) de la première commande au sein dudit second panneau (P').

4. Procédé selon la revendication 3, **caractérisé en ce que** ladite seconde commande (101) comprend au moins une seconde paroi (B') et **en ce qu'**il consiste à commander la découpe de ladite seconde paroi (B) de ladite première commande (100) et de ladite seconde paroi (B') de ladite seconde commande (101) au sein dudit second panneau (P').

5. Dispositif (1) de découpe de panneaux (3) pour la conception de parois d'éléments de cuisine, comportant une table de découpe (2) de panneau, **caractérisé par le fait qu'**il comporte une unité de gestion (8) de son fonctionnement apte à déterminer un cycle de fabrication programmé selon le procédé selon l'une quelconque des revendications précédentes.
